# EUROPÄISCHE PATENTSCHRIFT

(11) **EP 2 599 945 B1**
(45) Veröffentlichungstag und Bekanntmachung des Hinweises auf die Patenterteilung: **20.08.2014**
(21) Anmeldenummer: 11191597.1
(22) Anmeldetag: 01.12.2011
(51) Int. Cl.: E06B 3/46, E06B 5/12, E06B 5/16, E05D 15/06, E05F 15/00

(54) **Selbstschliessende Brandschutzschiebetüre**
Self-closing sliding fire door
Porte coupe-feu coulissante à fermeture automatique

(43) Veröffentlichungstag der Anmeldung: 05.06.2013
(73) Patentinhaber: record international ag, 8320 Fehraltorf (CH)
(72) Erfinder: Soßdorf, Karl-Otto, 46514 Schermbeck (DE)
(74) Vertreter: Flach, Dieter Rolf Paul

(56) Entgegenhaltungen:
- EP-A1- 1 288 422
- DE-A1- 19 811 338
- US-A- 3 166 155

## Beschreibung

Die Erfindung betrifft eine Schiebetüranordnung mit einer Schiebetür, insbesondere einer hermetisch dicht schließenden Bandschutzschiebetür, einer Laufschiene und einer Antriebseinrichtung zum Verschieben der Schiebetür, wobei die Schiebetür vorzugsweise zumindest eine Dämmschicht und bevorzugt zumindest eine Plattenschicht aufweist, wobei die Schiebetür mit zumindest einem Laufwerk an der wandseitig vorzugsweise oberhalb der Wandöffnung angeordneten Laufschiene gelagert und entlang der Laufschiene aus einer Verschlussposition, in der die Schiebetür die Wandöffnung vorzugsweise rauchdicht bzw. im Wesentlichen rauchdicht verschließt, in eine Öffnungsposition, in der die Schiebetür die Wandöffnung zumindest teilweise freigibt, reversibel verschiebbar ist, wobei an die Schiebetür ein Kopplungselement und an die Antriebseinrichtung ein zu dem Kopplungselement komplementär ausgebildetes Komplementärkopplungselement angeschlossen ist.

Eine Schiebetüranordnung der vorstehend genannten Art ist aus der Praxis grundsätzlich bekannt, vergleiche beispielsweise US 3 166 155 A, DE 198 11338 A1 oder EP 1288422 A1. Bei diesen Schiebetüranordnungen hat es sich bewährt, eine wandseitige Durchgangsöffnung mit einer Zarge zu versehen und oberhalb der wandseitigen Durchgangsöffnung eine Laufschiene anzuordnen, an der eine Schiebetür verschiebbar gelagert ist. Wird die Schiebetür nun geöffnet, verfügen die aus der Praxis bekannten Schiebetüranordnungen über einen Feststellmechanismus, mit dem die Schiebetür in einer Öffnungsposition arretierbar bzw. haltbar ist, so dass die Durchgangsöffnung permanent freigegeben ist. Durch manuelle Auslösung oder im Falle eines Brandes kann der Feststellmechanismus gelöst werden, so dass die Schiebetür in eine Verschlussposition gefahren wird, in der sie die Durchgangsöffnung vollständig verschließt. Die aus der Praxis bekannten Schiebetüren weisen ein hohes Eigengewicht auf, weswegen das Öffnen und das Schließen dieser Türen sehr kraftaufwendig ist. Die Elektrifizierung des Antriebs der Schiebetür ist jedoch kritisch, da ein zuverlässiges Öffnen und Schließen der Schiebetür auch dann gewährleistet sein muss, wenn der Antrieb zum Verfahren der Schiebetür beispielsweise in einem Brandfall wegen eines Stromausfalls nicht zur Verfügung steht.

Der Erfindung liegt daher das technische Problem zugrunde, eine Schiebetüranordnung der eingangs genannten Art anzugeben, die sich insbesondere im Brandfall durch eine hohe Funktionssicherheit auszeichnet und mit der eine Wandöffnung zuverlässig und rauchdicht verschließbar ist.

Zur Lösung des technischen Problems lehrt die Erfindung eine Schiebetüranordnung nach dem vorliegenden Anspruch 1. Sie ist unter anderem dadurch gekennzeichnet, dass die Schiebetür an die Antriebseinrichtung lösbar koppelbar und mittels der Antriebseinrichtung aus der Verschlussposition in die Öffnungsposition und/oder von der Öffnungsposition in die Verschlussposition verfahrbar ist und dass die Schiebetür eine Rückstelleinrichtung aufweist, mit welcher Rückstelleinrichtung die Schiebetür aus der Öffnungsposition in die Verschlussposition verfahrbar ist, wenn das Kopplungselement von dem Komplementärkopplungselement getrennt ist.

Es empfiehlt sich, die Schiebetüranordnung in Gebäuden zu installieren. Mit anderen Worten handelt es sich bei der Schiebetür um eine gebäudeinnenseitig einzusetzende Schiebetür. Es liegt im Rahmen der Erfindung, dass die Dämmschicht zumindest einen schwer entflammbaren bzw. nicht brennbaren Dämmstoff aufweist. Der Dämmstoff besteht gemäß einer Ausführungsform größtenteils aus einem fasrigen mineralischen, bevorzugt einen Schmelzpunkt von über 1000 °C aufweisenden Werkstoff, beispielsweise aus Steinwolle und/oder Glaswolle. Die Plattenschicht bedeckt vorzugsweise die Dämmschicht zweckmäßigerweise vollständig, wobei die Plattenschicht empfohlenermaßen aus einem schwer entflammbaren und/oder nicht brennbaren Plattenmaterial gefertigt ist. Es liegt im Rahmen der Erfindung, dass das Plattenmaterial zumindest größtenteils einen mineralischen Werkstoff enthält, der von dem fasrigen mineralischen Werkstoff der Dämmschicht verschieden ist. Nach einer Ausführungsform der Erfindung ist die Plattenschicht zumindest größtenteils aus Zement und/oder Gips gefertigt. Gemäß einer Ausführungsvariante besteht die Plattenschicht bis auf eine Verstärkung bzw. Faserverstärkung aus Zement und/oder Gips.

Zweckmäßigerweise schließt die Plattenschicht unmittelbar an die Dämmschicht an. Gemäß einer Ausführungsform der Erfindung ist eine Oberfläche der Dämmschicht vollständig bzw. im Wesentlichen vollständig von der Plattenschicht bedeckt. Empfohlenermaßen ist die Dämmschicht unmittelbar zwischen zwei parallel bzw. im Wesentlichen parallel orientierten Plattenschichten angeordnet. Es empfiehlt sich, dass die gegenüberliegenden Oberflächen der Dämmschicht vollständig bzw. im Wesentlichen vollständig von den Plattenschichten bedeckt sind. Die beiden Plattenschichten sind dabei vorzugsweise im Hinblick auf ihr Material identisch bzw. quasi identisch aufgebaut.

Gemäß einer Ausführungsform ist auf zumindest einer, vorzugsweise auf beiden Seiten eines dreischichtigen Aggregates mit der Schichtenfolge Plattenschicht/Dämmschicht/Plattenschicht zumindest eine Stabilisierungsschicht angeordnet. Die Stabilisierungsschicht bzw. die Stabilisierungsschichten bedeckt bzw. bedecken die Plattenschicht bzw. Plattenschichten vorzugsweise vollständig bzw. im Wesentlichen vollständig. Es ist möglich, dass auf den Stabilisierungsschichten eines Aggregates mit der Schichtenfolge Stabilisierungsschicht/Plattenschicht/Dämmschicht/Plattenschicht/Stabilisierungsschicht jeweils zumindest eine Verblendungsschicht angeordnet ist, wobei die Stabilisierungsschichten empfohlenermaßen vollständig bzw. im Wesentlichen vollständig von den Verblendungsschichten bedeckt sind. Es hat sich bewährt, dass als Stabilisierungsschichten eine Holzplatte, insbesondere eine Holzfaserplatte eingesetzt wird. Gemäß einer Ausführungsform sind die Abmessungen der Schichten eines Türblattes der Schiebetür bzw. der Schiebetür bis auf die Dicke gleich bzw. im Wesentlichen gleich.

Vorzugsweise ist an die Schiebetür bzw. an das Türblatt der Schiebetür zumindest ein Dichtungselement angeschlossen, das in der Verschlussposition formschlüssig an einer die Wandöffnung umgebenden Wand und/oder einem Fußboden anliegt. Das Dichtungselement ist vorzugsweise auf der wandöffnungsseitigen Oberfläche der Schiebetür bzw. des Türblattes fixiert, welches Dichtungselement sich gemäß einer bevorzugten Ausführungsform vollständig bzw. im Wesentlichen vollständig entlang von drei Außenkanten des Türblattes erstreckt. Gemäß dieser Ausführungsform weist eine bodenseitige Kante der wandöffnungsseitigen Oberfläche des Türblattes kein Dichtungselement auf. Besonders bevorzugt ist ein weiteres Dichtungselement an der Unterseite des Türblattes fixiert, welches weitere Dichtungselement sich vorzugsweise vollständig bzw. im Wesentlichen vollständig entlang der Unterseite des Türblattes erstreckt. Es hat sich bewährt, dass das Dichtungselement und/oder das weitere Dichtungselement aus einem elastischen Kunststoff besteht. Vorteilhafterweise schließt an das Dichtungselement vorzugsweise wandöffnungsseitig ein Brandschutzelement an, das sich bevorzugt über die vollständige bzw. im Wesentlichen über die vollständige Länge des Dichtungselements erstreckt. Empfohlenermaßen erstreckt sich neben dem an der Unterseite des Türblattes angeordneten weiteren Dichtungselement entlang des Türblattes ein weiteres Brandschutzelement, welches weitere Brandschutzelement zweckmäßigerweise wandöffnungsseitig neben dem weiteren Dichtungselement platziert ist. Gemäß einer bevorzugten Ausführungsform besteht das Brandschutzelement bzw. das weitere Brandschutzelement im Wesentlichen aus einem Material, das unter Hitzeeinwirkung zur Kühlung vorzugsweise Wasser freisetzt und zweckmäßigerweise aufschäumt.

Empfohlenermaßen weist die Schiebetüranordnung eine Zarge auf, die zumindest teilweise in der Wandöffnung angeordnet ist. Die Zarge weist gemäß einer vorteilhaften Ausführungsform eine zumindest teilweise aus einem schwer entflammbaren bzw. nicht brennbaren Material gefertigten Laibung auf. Vorzugsweise ist beim Erhitzen aus der Laibung ein Kühlmedium freisetzbar. Vorzugsweise ist an die Laibung zumindest ein Winkelelement angeschlossen, wobei ein Schenkel des Winkelelements bevorzugt einen Zargenspiegel bildet. Es liegt im Rahmen der Erfindung, dass das Dichtungselement im geschlossenen Zustand der Schiebetür formschlüssig und besonders bevorzugt rauchdicht an der Zarge bzw. an dem Zargenspiegel anliegt.

Gemäß einer bevorzugten Ausführungsform weist das Laufwerk zumindest ein Laufrad auf, welches Laufrad in die Laufschiene greift bzw. in einer U-förmigen Nut der Laufschiene geführt ist, so dass die Schiebetür verschiebbar an der Laufschiene gehalten wird. Vorzugsweise ist die Schiebetür bzw. das Türblatt mit zumindest zwei Laufwerken in bzw. an der Laufschiene gelagert. Die Laufschiene ist vorteilhafterweise derart ausgebildet, dass die Schiebetür beim Verfahren aus der Öffnungsposition in die Verschlussposition in Richtung der Wandöffnung verlagert und in Richtung des Fußbodens abgesenkt wird, so dass vorzugsweise das Dichtungselement zur Anlage an die Wand bzw. die Zarge gebracht wird und so dass bevorzugt das weitere Dichtungselement an dem Fußboden anliegt.

Die Antriebseinrichtung umfasst im Rahmen der Erfindung einen elektrisch betreibbaren Motor. Gemäß einer bevorzugten Ausführungsform ist der Motor ein Gleichstrommotor. Vorzugsweise wird der Motor über ein lokales Stromnetz bzw. über ein Hausnetz mit elektrischem Strom versorgt. Es empfiehlt sich, dass im Falle einer Stromlosschaltung der Antriebseinrichtung die Schiebetür aus der Verschlussposition in die Öffnungsposition und umgekehrt beispielsweise durch manuelle Bestätigung verfahrbar ist. In der Offnungsposition ist die Wandöffnung vorzugsweise derart freigegeben, dass eine Person durch die Wandöffnung hindurchgehen kann. Zweckmäßigerweise ist die Wandöffnung in der Öffnungsposition der Schiebetür vollständig bzw. im Wesentlichen vollständig freigegeben. Es ist möglich, dass die Antriebseinrichtung mittels zumindest eines Handschalters derart betätigbar ist bzw. aktivierbar ist, dass die Schiebetür durch die Antriebseinrichtung aus der Verschlussposition in die Öffnungsposition verfahren und/oder aus der Öffnungsposition in die Verschlussposition verfahren wird. Gemäß einer Ausführungsform verfügt die Antriebseinrichtung über eine Steuerung, so dass die Schiebetür vorzugsweise nach einem vorgegebenen bzw. einstellbaren Zeitintervall aus der Öffnungsposition in die Verschlussposition verfahren wird.

Die Antriebseinrichtung weist eine vorzugsweise lineare Führungsschiene und einen Schlitten auf, wobei der Schlitten in Längsrichtung der Führungsschiene verfahrbar ist und wobei das Komplementärkopplungselement an den Schlitten angeschlossen ist. Es empfiehlt sich, dass der Schlitten derart in der Führungsschiene gelagert ist, dass das Komplementärkopplungselement unabhängig von der Position des Schlittens in der Führungsschiene eine gleichbleibende bzw. im Wesentlichen gleichbleibende Ausrichtung aufweist. Der Schlitten verfügt vorteilhafterweise über ein Halteelement, mit dem das Komplementärkopplungselement kraftschlüssig an den Schlitten angeschlossen ist.

Die Antriebseinrichtung weist einen antreibbaren Riemen auf, an welchem Riemen der Schlitten fixiert ist. Der Riemen ist besonders bevorzugt um zwei drehbar gelagerte Rollen geführt, welche Rollen oberhalb der Wandöffnung angeordnet sind. Vorzugsweise wird zumindest eine der Rollen von dem Motor angetrieben. Der Abstand der Rollen ist gemäß einer Ausführungsform derart eingestellt, dass die Breite der Wandöffnung vorzugsweise kleiner oder gleich dem Abstand zwischen den beiden Rollen ist. Es empfiehlt sich, dass eine Rolle im Bereich der Wandöffnung und eine zweite Rolle außerhalb der Wandöffnung angeordnet ist. Bevorzugt verfügt die Antriebseinrichtung über einen Spannmechanismus, mit dem zweckmäßigerweise eine Spannung des Riemens einstellbar ist. Besonders bevorzugt ist die Spanneinheit an dem Schlitten angeordnet. Die Spanneinheit weist zwei Spannbacken auf, wobei eine erste Spannbacke ein erstes Ende des Riemens fixiert und vorzugsweise die zweite Spannbacke das zweite Ende des Riemens einklemmt. Gemäß einer Ausführungsform ist ein Abstand zwischen den beiden Spannbacken in Längsrichtung der Führungsschiene veränderbar, wodurch die Spannung des Riemens einstellbar ist.

Es empfiehlt sich, dass der Riemen als Zahnriemen ausgebildet ist, wobei der Zahnriemen um eine vorzugsweise antriebsfreie Lagerrolle und um eine Antriebsrolle geführt ist. Die Lagerrolle und/oder die Antriebsrolle weisen vorzugsweise jeweils einen Zahnkranz auf, welcher Zahnkranz in die Profilierung des Zahnriemens bevorzugt formschlüssig und/oder kraftschlüssig greift. Die Antriebsrolle wird zweckmäßigerweise von dem Motor der Antriebseinrichtung angetrieben. Vorteilhafterweise ist die Antriebsrolle und/oder der Motor außerhalb bzw. seitlich neben der Wandöffnung und besonders bevorzugt oberhalb der Wandöffnung angeordnet.

An die Schiebetür ist ein Mitnahmeelement angeschlossen, an welchem Mitnahmeelement das Kopplungselement fixiert ist. Das Mitnahmeelement wird im Rahmen der Erfindung als Mitnehmer bezeichnet. Vorteilhafterweise ist der Mitnehmer auf der Oberseite bzw. einer deckenseitigen Stirnseite der Schiebetür bzw. des Türblattes angeordnet. Der Mitnehmer weist eine Halteplatte auf, die zweckmäßigerweise parallel bzw. im Wesentlichen parallel zu einer komplementären Halteplatte des Komplementärkopplungselements ausgerichtet ist. Die Halteplatte und die komplementäre Halteplatte sind besonders bevorzugt vertikal bzw. quer zur Oberseite der Schiebetür ausgerichtet.

Das Kopplungselement ist als Magnet, bevorzugt als Elektromagnet ausgebildet und das Komplementärkopplungselement als Magnet und vorzugsweise als Permanentmagnet (Haftmagnet) ausgebildet. Vorteilhafterweise ist das Kopplungselement nicht magnetisch, wenn der als Elektromagnet ausgebildete Magnet stromfrei geschaltet ist. Grundsätzlich ist es möglich, dass auch das Komplementärkopplungselement als schaltbarer Elektromagnet ausgebildet ist, der vorteilhafterweise im stromfreien Zustand nicht magnetisch ist.

Zweckmäßigerweise ist an die Schiebetür eine Stromversorgungsleitung angeschlossen, mit welcher Stromversorgungsleitung der Elektromagnet mit Strom versorgbar ist. Ist der Elektromagnet mit Strom versorgt, wird vorzugsweise ein magnetisches Feld aufgebaut, so dass das Kopplungselement kraftschlüssig mit dem Komplementärkopplungselement verbindbar ist, wenn zwischen dem Kopplungselement und dem Komplementärkopplungselement ein ausreichend kleiner Abstand eingestellt ist oder wenn das Kopplungselement an dem Komplementärkopplungselement anliegt. Die Anziehungskräfte zwischen dem Kopplungselement und dem Komplementärkopplungselement sind empfohlenermaßen mit der Maßgabe eingestellt, dass die Schiebetür durch die Antriebseinrichtung aus der Verschlussposition in die Öffnungsposition und umgekehrt verfahrbar ist. Gemäß einer besonders bevorzugten Ausführungsform haften das Kopplungselement und das Komplementärkopplungselement beim Verfahren der Schiebetür aus der Verschlussposition in die Öffnungsposition und/oder aus der Öffnungsposition in die Verschlussposition aneinander.

Es ist möglich, dass die Stromversorgungsleitung vorzugsweise in einer Energiekette geführt ist, wobei ein vorderes Ende der Energiekette empfohlenermaßen an einer wandseitigen Stromspeisungsstelle angeschlossen ist und wobei ein hinteres Ende der Energiekette bevorzugt an der Kopplungsvorrichtung und/oder dem Mitnahmeelement fixiert ist. Durch die Energiekette wird vorzugsweise sichergestellt, dass die Stromversorgungsleitung beweglich und knickfrei geführt ist, wenn die Schiebetür zwischen der Verschlussposition und der Öffnungsposition hin und her verfahren wird.

Vorzugsweise weist die Schiebetüranordnung eine Schaltvorrichtung auf, die eine Trennung des Kopplungselements von dem Komplementärkopplungselement bewirkt, wenn eine der Schaltvorrichtung vorgegebene Temperatur und/oder Rauchkonzentration überschritten ist. Zweckmäßigerweise erfasst zumindest ein Sensor die Temperatur und/oder die Rauchkonzentration der Gebäudeluft bzw. der den Sensor umgebenden Luft. Detektiert der Sensor im Rahmen der Erfindung eine einen vorgegebenen Temperaturschwellenwert überschreitende Temperatur und/oder eine eine vorgegebene, maximal zulässige Rauchkonzentration überschreitende Rauchkonzentration, übermittelt der Sensor bevorzugt ein Steuersignal an die Schaltvorrichtung (Steuereinrichtung), so dass durch die Schaltvorrichtung empfohlenermaßen eine Trennung des Kopplungselements von dem Komplementärkopplungselement bewirkt wird. Grundsätzlich ist es möglich, dass von einer übergeordneten Instanz, beispielsweise einer Brandmeldezentrale, ein Signal an die Schaltvorrichtung mit der Maßgabe übermittelt wird, dass die Schaltvorrichtung die Trennung des Kopplungselements von dem Komplementärkopplungselement herbeiführt. Bevorzugt schaltet die Schaltvorrichtung den Elektromagneten der Kopplungseinrichtung stromfrei. Zweckmäßigerweise wird die Kopplung zwischen dem Kopplungselement und dem Komplementärkopplungselement gelöst, wenn der Elektromagnet der Kopplungseinrichtung stromfrei geschaltet ist. Befindet sich die Schiebetür in der Öffnungsposition, wenn der Elektromagnet stromfrei geschaltet wird, wird die Schiebetür durch die Rückstelleinrichtung im Rahmen der Erfindung aus der Öffnungsposition in die Verschlussposition verfahren.

Gemäß einer Ausführungsform weist die Rückstellvorrichtung ein Kontergewicht auf, wobei beim Verlagern der Schiebetür aus der Verschlussposition in die Öffnungsposition das Kontergewicht vorzugsweise vertikal in Richtung einer Raumdecke bzw. der Führungsschiene anhebbar ist und wobei das Kontergewicht beim Verlagern der Schiebetür aus der Öffnungsposition in die Verschlussposition vorzugsweise vertikal in Richtung eines Fußbodens bewegbar ist. Es liegt im Rahmen der Erfindung, dass durch das Verlagern der Schiebetür aus der Verschlussposition in die Öffnungsposition die Lageenergie des Kontergewichts erhöht wird. Ein Absenken des Kontergewichts bewirkt im Rahmen der Erfindung eine Verringerung der potentiellen Energie des Kontergewichts, die in Energie zum Verlagern der Schiebetür aus der Öffnungsposition in die Verschlussposition umwandelbar ist.

Empfohlenermaßen ist die Masse des Kontergewichts derart bemessen, dass die Schiebetür aus der Öffnungsposition in die Verschlussposition verlagert wird, wenn das Kopplungselement von dem Komplementärkopplungselement getrennt ist. Vorzugsweise ist die Gewichtskraft des Kontergewichts größer als eine Rückstellkraft, die zum Verfahren der Schiebetür aus der Öffnungsposition in die Verschlussposition aufzuwenden ist. Besonders bevorzugt ist die Verbindung zwischen dem Kopplungselement und dem Komplementärkopplungselement derart ausgebildet, dass die Schiebetür mit der Antriebseinrichtung gegen die von der Rückstellvorrichtung aufgebrachte Rückstellkraft aus der Verschlussposition in die Öffnungsposition verfahren werden kann.

Vorteilhafterweise ist das Kontergewicht in einem an einer seitlichen Fläche der Schiebetür angeordneten Kanal geführt. Es empfiehlt sich, dass das Kontergewicht für einen Betrachter unsichtbar in dem bevorzugt geschlossenen Kanal geführt ist. Auf diese Weise wird sichergestellt, dass das Kontergewicht beim Verlagern der Schiebetür nicht gegen das Türblatt, die Zarge und/oder die Wand schlagen kann.

Gemäß einer bevorzugten Ausführungsform weist die Schiebetür zumindest ein Betätigungselement auf, welches Betätigungselement gegen eine Zarge abstützbar ist, wenn sich die Schiebetür in der Verschlussposition befindet. Zweckmäßigerweise ist an einer Vorderseite und/oder einer Rückseite des Türblattes jeweils zumindest ein Betätigungselement, vorzugsweise ein Handgriff angeordnet, mit dem die Schiebetür geöffnet und geschlossen werden kann.

Der Erfindung liegt die Erkenntnis zugrunde, dass sich eine erfindungsgemäße Schiebetüranordnung durch eine besonders hohe Sicherheit und einen vorteilhaften Bedienkomfort auszeichnet. Durch die erfindungsgemäße Antriebseinrichtung ist ein problemloses Öffnen und Schließen der Schiebetür möglich, was insbesondere in Anbetracht der hohen Masse der erfindungsgemäßen Schiebetür wichtig ist. Mit der erfindungsgemäßen Antriebseinrichtung kann zudem eine erfindungsgemäße Schiebetür dauerhaft oder über einen vorgegebenen Zeitraum hinweg in der Öffnungsposition gehalten werden. Wesentlich an der Erfindung ist, dass bei einem Ausfall der elektrischen Energieversorgung der Schiebetüranordnung sichergestellt ist, dass die Schiebetür mittels der erfindungsgemäßen Rückstellvorrichtung funktionssicher aus der Öffnungsposition in die Verschlussposition verfahren wird. In vorteilhafter Weise wird durch die hermetisch dichte Anlage der Schiebetür an der Zarge eine unkontrollierte Ausbreitung von Rauch im Brandfall verhindert. Weiterhin liegt der Erfindung die Erkenntnis zugrunde, dass die erfindungsgemäße Schiebetür im Falle einer Entkopplung der Antriebseinrichtung von der Schiebetür problemlos manuell aus der Verschlussposition in die Öffnungsposition und umgekehrt verlagert werden kann, so dass der Einbau einer erfindungsgemäßen Schiebetüranordndung in einem Fluchtkorridor unkritisch ist. Die erfindungsgemäße Schiebetür zeichnet sich also durch einen hervorragenden Brandschutz und Rauchschutz aus. Weiterhin ist darauf hinzuweisen, dass die erfindungsgemäße Schiebetüranordnung optimal zum Abschluss von Rein- und Reinsträumen und/oder Operationssälen eingesetzt werden kann.

Nachfolgend wird die Erfindung anhand einer lediglich ein Ausführungsbeispiel darstellenden Zeichnung genauer erläutert. Es zeigen in schematischer Darstellung
- Fig. 1: eine Seitenansicht einer erfindungsgemäßen Schiebetüranordnung mit einer in der Verschlussposition befindlichen Schiebetür,
- Fig. 2: eine Seitenansicht einer erfindungsgemäßen Schiebetüranordnung mit einer in einer Öffnungsposition befindlichen Schiebetür,
- Fig. 3: eine Seitenansicht einer erfindungsgemäßen Schiebetüranordnung mit einer von einer Antriebseinrichtung abgekoppelten Schiebetür in der Verschlussposition,
- Fig. 4: eine Vergrößerung eines Mitnahmeelementes und eines Schlittens gemäß Fig. 1 und 2 einer erfindungsgemäßen Schiebetüranordnung und
- Fig. 5: einen Schnitt durch eine erfindungsgemäße Schiebetüranordnung.

In Fig. 1 ist eine erfindungsgemäße Schiebetüranordnung 1 mit einer als hermetisch dicht schließenden Brandschutzschiebetür ausgebildeten Schiebetür 2, einer Zarge 3, einer Laufschiene 4 und einer Antriebseinrichtung 5 dargestellt. Die Schiebetür 2 weist ein Türblatt 6 auf, das gemäß dem Ausführungsbeispiel aus schwer entflammbaren bzw. brennbaren Materialien gefertigt ist. In den Figuren ist nicht dargestellt, dass das Türblatt eine Dämmschicht und eine Plattenschicht aufweist. Gemäß den Figuren verfügt die Schiebetüranordnung 1 über eine Steuereinrichtung 7. Vorzugsweise und gemäß den Figuren ist die Zarge 3 zumindest teilweise in einer Wandöffnung 8 angeordnet. Deckenseitig bzw. oberhalb der Wandöffnung 8 ist die Laufschiene 4 an eine Wand 9 angeschlossen, wobei gemäß den Figuren die Schiebetür 2 mit zwei Laufwerken 10 in der Laufschiene 4 gelagert und entlang der Laufschiene 4 aus der in Fig. 1 dargestellten Verschlussposition in die in Fig. 2 dargestellte Öffnungsposition verschiebbar ist. Vorzugsweise und gemäß Fig. 2 gibt die Schiebetür 2 die Wandöffnung 8 in der Öffnungsposition größtenteils frei. In den Fig. 1 bis 3 ist fernerhin dargestellt, dass an das Türblatt 6 ein als Hebel ausgebildeter Handgriff 11 angeschlossen ist, wobei durch Ergreifen und Betätigen des Handgriffs 11 eine Person die Schiebetür 2 aus der in Fig. 1 dargestellten Verschlussposition in die in Fig. 2 dargestellte Öffnungsposition verschieben kann.

An eine Oberseite der Schiebetür 2 bzw. des Türblattes 6 ist ein gemäß dem Ausführungsbeispiel als Elektromagnet 12 ausgebildetes Kopplungselement angeschlossen. In Fig. 4 ist dargestellt, dass der Elektromagnet 12 eine Haftplatte 13 aufweist und an einen Mitnehmer 14 angeschlossen ist. Der Mitnehmer 14 ist mit dem Türblatt 6 der Schiebetür 2 verbunden. Dies ist in den Fig. 4 und 5 dargestellt. Im Ergebnis ist gemäß dem Ausführungsbeispiel der Elektromagnet 12 kraftschlüssig an die Schiebetür 2 angeschlossen.

In den Fig. 1 bis 3 ist dargestellt, dass die Antriebseinrichtung 5 ein zu dem Kopplungselement komplementär ausgebildetes Komplementärkopplungselement aufweist. Das Komplementärkopplungselement ist gemäß dem Ausführungsbeispiel als Permanentmagnet bzw. Haftmagnet 16 ausgebildet. Das Kopplungselement bzw. der Elektromagnet 12 ist an die Antriebseinrichtung 5 gemäß den Fig. 1, 2 und 4 koppelbar bzw. gekoppelt, wenn die Halteplatte 13 des eingeschalteten Elektromagneten 12 an dem Haftmagnet 16, wie in Fig. 4 dargestellt, anliegt. Um den Elektromagneten 12 einzuschalten oder auszuschalten, ist der Elektromagnet 12 mit einer Stromleitung L an die Steuereinrichtung 7 angeschlossen, so dass der Elektromagnet 12 von der Steuereinrichtung 7 mit elektrischem Strom versorgbar ist. In den Fig. 1 bis 4 ist gezeigt, dass die Stromleitung L in eine Energiekette E geführt ist, um eine präzise Führung der Stromleitung L zu gewährleisten und ein Abknicken der Stromleitung L zu verhindern. Die Antriebseinrichtung 5 umfasst fernerhin einen Gleichstrommotor (nachfolgend Motor) 17, mit dem der Haftmagnet 16 entlang einer Führungsschiene 18 verfahrbar ist. Durch das Verfahren des Haftmagneten 16 und des gemäß Fig. 4 daran angekoppelten Elektromagneten 12 ist eine Verschiebung der Schiebetür 2 aus der Verschlussposition gemäß Fig. 1 in die Öffnungsposition gemäß Fig. 2 und umgekehrt möglich. Das Verfahren der Schiebetür 2 kann beispielsweise und gemäß den Figuren durch den Handschalter 19, der in den Fig. 1 bis 3 dargestellt ist, aktiviert werden. Ein Schaltsignal des Handschalters 19 wird vorzugsweise und gemäß dem Ausführungsbeispiel auf die Steuereinrichtung 7 übertragen, durch die die Antriebseinrichtung 5 mit dem Motor 17 gesteuert wird.

Weiterhin ist in den Fig. 1 bis 3 dargestellt, dass die Schiebetür 2 eine Rückstelleinrichtung mit einem Kontergewicht 20 aufweist. Wird die Schiebetür 2 aus der Verschlussposition gemäß Fig. 1 in die Öffnungsposition gemäß Fig. 2 bewegt, wird das Kontergewicht 20 angehoben. In Fig. 1 ist der Abstand des Kontergewichts 20 zu einem Fußboden geringer als der Abstand zwischen dem Kontergewicht 20 und dem Fußboden in der Öffnungsposition gemäß Fig. 2. Durch die Gewichtskraft wird das Kontergewicht 20 in Richtung des Fußbodens gezogen, so dass ausgehend von der Öffnungsposition gemäß Fig. 2 die in dem Kontergewicht 20 gespeicherte potentielle Energie derart nutzbar ist, dass die Schiebetür 2 aus der Öffnungsposition in die Verschlussposition überführbar ist.

In Fig. 3 ist dargestellt, dass der Elektromagnet 12 durch die Steuereinheit 7 stromfrei geschaltet ist, so dass zwischen dem Elektromagneten 12 und dem Haftmagneten 16 der Antriebseinrichtung 5 kein Kraftschluss besteht. Gemäß Fig. 3 wird der Elektromagnet 12 stromfrei durch die Steuereinrichtung 7 geschaltet, wenn der Steuereinrichtung 7 von einem nicht dargestellten Sensor ein unzulässig hoher Temperaturwert oder eine unzulässig hohe Rauchkonzentration übermittelt wird. Die Masse des Kontergewichts 20 ist bei der erfindungsgemäßen Schiebetür 2 derart bemessen, dass das Kontergewicht 20 bei stromfreiem Elektromagnet 12 in der Öffnungsposition bedingt durch die Gewichtskraft in Richtung des Fußbodens gezogen wird bzw. fällt. Die durch das Absenken des Kontergewichts 20 frei werdende Energie bewirkt eine Verlagerung der Schiebetür 2 aus der Öffnungsposition in die Verschlussposition. Wird der Elektromagnet 12 in der Verschlussposition gemäß Fig. 3 wieder mit einem Stromfluss beaufschlagt und folglich aktiviert bzw. magnetisch, ist eine erneute Ankopplung des Haftmagneten 16 der Antriebseinrichtung 5 an den Elektromagneten 12 möglich, indem der Haftmagnet 16 mit dem Motor bzw. Gleichstrommotor 17 an die Haftplatte 13 des Elektromagneten 12 herangefahren wird.

In Fig. 4 ist dargestellt, dass der Haftmagnet 16 über einen Magnethalter 21 an einen Schlitten 22 angeschlossen ist. Der Schlitten 22 wird gemäß den Fig. 4 und 5 an einer linearen Führungsschiene 18 geführt, welche Führungsschiene 18 parallel zu der Laufschiene 4 der Schiebetür 2 angeordnet ist. In den Fig. 1 bis 3 und 5 ist erkennbar, dass die Führungsschiene 18 oberhalb der Wandöffnung 8 angeordnet ist. In den Fig. 1 bis 4 ist dargestellt, dass an den Magnethalter eine vordere Haltebacke 23a und eine hintere Haltebacke 23b angeschlossen sind, in denen jeweils ein Ende eines Zahnriemens 24 gehalten wird. Der Zahnriemen 24 ist um eine gemäß dem Ausführungsbeispiel antriebsfreie, zahnbewährte Lagerrolle 25 und eine gezahnte Antriebsrolle 26 geführt, wobei die Antriebsrolle 26 von dem Motor 17 angetrieben wird. Durch einen in Längsrichtung der Führungsschiene 18 veränderbaren Abstand zwischen der vorderen und der hinteren Haltebacke 23a, 23b ist die Einstellung der Zugspannung bzw. Spannung des Zahnriemens 24 möglich. Durch Aktivieren des Motors 17 ist ein Verfahren des Schlittens 22 mit dem an den Schlitten angeschlossenen Magnethalter 21, Haftmagneten 16 und den Haltebacken 23a, 23b zwischen der Verschlussposition gemäß Fig. 1 und der Öffnungsposition gemäß Fig. 2 möglich. Die in den Fig. 1 und 2 dargestellten Positionen des Schlittens 22 auf der Führungsschiene 18 stellen äußere Endpunkte der translatorischen bzw. linearen Bewegung des Schlittens 22 auf der Führungsschiene 18 dar. Das Verfahren des Schlittens 22 wird gemäß dem Ausführungsbeispiel mit dem Handschalter 19 geschaltet.

In Fig. 5 ist erkennbar, dass sich die Führungsschiene 18 mit dem darauf geführten Schlitten 22 und dem Magnethalter 21 oberhalb der Laufschiene 4 befindet. Die Laufschiene 4 und die Führungsschiene 18 sind gemäß Fig. 5 mit einem gemeinsamen Schienenträger 27 an der Wand 9 fixiert. In den Fig. 1 bis 3 ist in Verbindung mit Fig. 5 erkennbar, dass die Schiebetür 2 mit zwei Laufwerken 10 versehen ist, wobei jedes Laufwerk jeweils eine Rolle 29 aufweist, mit welcher Rolle 29 die Schiebetür 2 in einer U-förmigen Nut 30 der Laufschiene 4 geführt ist. Vorzugsweise und gemäß dem Ausführungsbeispiel nach Fig. 5 ist die U-förmige Nut 30 mit der Maßgabe mit U-förmigen Senken 33 ausgebildet, dass die Laufwerke 10 bzw. die Rollen 29 im geschlossenen Zustand der Schiebetür 2 jeweils in eine Senke 33 verfahren werden, so dass die Schiebetür 2 in Richtung der Zarge 3 verschoben und abgesenkt wird. Vorteilhafterweise und gemäß dem Ausführungsbeispiel wird dadurch erreicht, dass auf der wandseitigen Oberfläche der Schiebetür 2 angeschlossene Dichtungselemente 31 zur Anlage an die Zarge 3 gebracht werden. In Fig. 5 ist ein Brandschutzelement 32 dargestellt, das sich wandöffnungsseitig entlang des Dichtungselements 31 erstreckt. In den Fig. 1 bis 3 ist gezeigt, dass der hebelförmige Handgriff 11 zwei Abschnitte 11a, 11 b aufweist, wobei der Abschnitt 11 b länger ist als der Abschnitt 11a. Wird der Abschnitt 11 b des Handgriffs 11 von der Zarge 3 weggeschwenkt, so wird der Abschnitt 11a zur Anlage an die Zarge gebracht. Aufgrund der nunmehr auf die Schiebetür 2 wirkenden Kräfte wird die Schiebetür 2 bzw. werden die Rollen 29 der Laufwerke 10 aus den Senken 33 gehoben und in Richtung der U-förmigen Nut 30 gedrückt, welche U-förmige Nut 30 gemäß dem Ausführungsbeispiel horizontal ausgerichtet ist. Gemäß dem Ausführungsbeispiel ist eine Verlagerung der Schiebetür 2 aus der Verschlussposition in die Öffnungsposition und umgekehrt sowohl manuell als auch durch Betätigen des Handschalters 19 zur Aktivierung der Antriebseinrichtung 5 möglich.

## Patentansprüche

1. Schiebetüranordnung mit einer Schiebetür (2), insbesondere einer hermetisch dicht schließenden Brandschutzschiebetür, einer Laufschiene (4) und einer Antriebseinrichtung (5) zum Verschieben der Schiebetür (2), wobei die Schiebetür (2) vorzugsweise zumindest eine Dämmschicht und bevorzugt zumindest eine Plattenschicht aufweist, wobei die Schiebetür (2) mit zumindest einem Laufwerk (10) an der wandseitig vorzugsweise oberhalb einer Wandöffnung (8) angeordneten Laufschiene (4) gelagert und entlang der Laufschiene (4) aus einer Verschlussposition, in der die Schiebetür (2) die Wandöffnung (8) vorzugsweise rauchdicht verdeckt, in eine Öffnungsposition, in der die Schiebetür (2) die Wandöffnung (8) zumindest teilweise freigibt, reversibel verschiebbar ist, wobei an die Schiebetür (2) ein Kopplungselement und an die Antriebseinrichtung (5) ein zu dem Kopplungselement komplementär ausgebildetes Komplementärkopplungselement angeschlossen ist,
wobei die Schiebetür (2) an die Antriebseinrichtung (5) lösbar koppelbar und mittels der Antriebseinrichtung (5) aus der Verschlussposition in die Öffnungsposition und/oder von der Öffnungsposition in die Verschlussposition verfahrbar ist, wobei die Schiebetür (2) eine Rückstelleinrichtung aufweist, mit welcher Rückstelleinrichtung die Schiebetür (2) aus der Öffnungsposition in die Verschlussposition verfahrbar ist, wenn das Kopplungselement von dem Komplementärkopplungselement getrennt ist,
wobei die Antriebseinrichtung (5) eine vorzugsweise lineare Führungsschiene (18) und einen Schlitten (22) aufweist, wobei der Schlitten (22) in Längsrichtung der Führungsschiene (18) verfahrbar ist und wobei das Komplementärkopplungselement an den Schlitten (22) angeschlossen ist,
wobei die Antriebseinrichtung (5) einen antreibbaren Riemen aufweist, an welchem Riemen der Schlitten (22) fixiert ist,
**dadurch gekennzeichnet,**
**dass** an die Schiebetür (2) ein Mitnahmeelement (14) angeschlossen ist, an welchem Mitnahmeelement (14) das Kopplungselement fixiert ist, dass das Kopplungselement als Magnet ausgebildet ist und dass das Komplementärkopplungselement als Magnet ausgebildet ist.

2. Schiebetüranordnung nach Anspruch 1, **dadurch gekennzeichnet, dass** der Riemen als Zahnriemen (24) ausgebildet ist, wobei der Zahnriemen (24) um eine vorzugsweise antriebsfreie Lagerrolle (25) und um eine Antriebsrolle (26) geführt ist.

3. Schiebetüranordnung nach einem der Ansprüche 1 oder 2, **dadurch gekennzeichnet, dass** das Kopplungselement als Elektromagnet (12) ausgebildet ist und dass das Komplementärkopplungselement als Permanentmagnet (16) ausgebildet ist.

4. Schiebetüranordnung nach Anspruch 1, **dadurch gekennzeichnet, dass** an die Schiebetür (2) eine Stromversorgungsleitung (L) angeschlossen ist, mit welcher Stromversorgungsleitung (L) der Elektromagnet (12) mit Strom versorgbar ist.

5. Schiebetüranordnung nach Anspruch 4, **dadurch gekennzeichnet, dass** die Stromversorgungsleitung (L) vorzugsweise in einer Energiekette (E) geführt ist, wobei ein vorderes Ende der Energiekette (E) an einer wandseitigen Stromeinspeisungsstelle angeschlossen ist und wobei ein hinteres Ende der Energiekette (E) an der Kopplungsvorrichtung und/oder dem Mitnahmeelement (14) fixiert ist.

6. Schiebetüranordnung nach einem der Ansprüche 1 bis 5, **dadurch gekennzeichnet, dass** die Schiebetüranordnung (1) eine Schaltvorrichtung (7) aufweist, die eine Trennung des Kopplungselementes von dem Komplementärkopplungselement bewirkt, wenn eine der Schaltvorrichtung (7) vorgegebene Temperatur und/oder Rauchkonzentration überschritten ist.

7. Schiebetüranordnung nach Anspruch 6, **dadurch gekennzeichnet, dass** die Schaltvorrichtung (7) den Elektromagneten (12) der Kopplungseinrichtung deaktiviert bzw. stromfrei schaltet.

8. Schiebetüranordnung nach einem der Ansprüche 1 bis 7, **dadurch gekennzeichnet, dass** die Rückstellvorrichtung ein Kontergewicht (20) aufweist, wobei beim Verlagern der Schiebetür (2) aus der Verschlussposition in die Öffnungsposition das Kontergewicht (20) vorzugsweise vertikal in Richtung einer Raumdecke bzw. der Laufschiene (4) anhebbar ist und wobei das Kontergewicht (20) beim Verlagern der Schiebetür (2) aus der Öffnungsposition in die Verschlussposition vorzugsweise vertikal in Richtung eines Fußbodens bewegbar ist.

9. Schiebetüranordnung nach Anspruch 8, **dadurch gekennzeichnet, dass** die Masse des Kontergewichts (20) derart bemessen ist, dass die Schiebetür (2) aus der Öffnungsposition in die Verschlussposition verlagert wird, wenn das Kopplungselement von dem Komplementärkopplungselement getrennt ist.

10. Schiebetüranordnung nach Anspruch 8 oder 9, **dadurch gekennzeichnet, dass** das Kontergewicht (20) in einem an einer seitlichen Fläche der Schiebetür (2) angeordneten Kanal geführt ist.

11. Schiebetüranordnung nach einem der Ansprüche 1 bis 10, **dadurch gekennzeichnet, dass** die Schiebetür (2) zumindest ein Betätigungselement (11) aufweist, welches Betätigungselement (11) gegen eine Zarge (3) abstützbar ist, wenn sich die Schiebetür (2) in der Verschlussposition befindet.

12. Schiebetüranordnung nach einem der Ansprüche 1 bis 11, **dadurch gekennzeichnet, dass** die Schiebetüranordnung (1) eine Energiequelle, vorzugsweise einen Akku aufweist, mit welcher Energiequelle die Antriebseinrichtung (5) mit elektrischer Energie versorgbar ist.

## Claims

1. Sliding door arrangement comprising a sliding door (2), more particularly a sliding fire door which closes in a hermetically sealed manner, a runner rail (4) and a drive device (5) for sliding the sliding door (2), the sliding door (2) preferably having at least one insulating layer and preferably at least one plate layer, the sliding door (2) being mounted by means of at least one runner unit (10) on the runner rail (4), which is arranged on the wall side preferably above a wall opening (8), and being reversibly slidable along the runner rail (4) out of a closed position, in which the sliding door (2) covers the wall opening (8) in a preferably smoke-tight manner, into an open position, in which the sliding door (2) exposes the wall opening (8) at least in part, a coupling element being connected to the sliding door (2) and a complementary coupling element, which complements the coupling element, being connected to the drive device (5),
it being possible for the sliding door (2) to be releasably coupled to the drive device (5) and to move out of the closed position into the open position and/or from the open position into the closed position by means of the drive device (5), the sliding door (2) having a restoring device, by means of which restoring device the sliding door (2) can be moved out of the open position into the closed position when the coupling element is separated from the complementary coupling element,
the drive device (5) having a preferably linear guide rail (18) and a carriage (22), the carriage (22) being movable in the longitudinal direction of the guide rail (18) and the complementary coupling element being connected to the carriage (22),
the drive device (5) having a drivable belt, to which belt the carriage (22) is fixed, **characterised in that**,
a catch element (14) is connected to the sliding door (2), to which catch element (14) the coupling element is fixed, **in that** the coupling element is formed as a magnet and **in that** the complementary coupling element is formed as a magnet.

2. Sliding door arrangement according to claim 1, **characterised in that** the belt is formed as a toothed belt (24), the toothed belt (24) being guided around a preferably drive-free bearing roller (25) and around a drive roller (26).

3. Sliding door arrangement according to either claim 1 or claim 2, **characterised in that** the coupling element is formed as an electromagnet (12) and **in that** the complementary coupling element is formed as a permanent magnet (16).

4. Sliding door arrangement according to claim 1, **characterised in that** a power supply line (L) is connected to the sliding door (2), by means of which power supply line (L) the electromagnet (12) can be supplied with power.

5. Sliding door arrangement according to claim 4, **characterised in that** the power supply line (L) is preferably guided in an energy chain (E), a front end of the energy chain (E) being connected to a wall-side power feed point and a rear end of the energy chain (E) being fixed to the coupling apparatus and/or the catch element (14).

6. Sliding door arrangement according to any of claims 1 to 5, **characterised in that** the sliding door arrangement (1) has a switch apparatus (7), which disconnects the coupling element from the complementary coupling element when a temperature and/or smoke concentration specified for the switch apparatus (7) is exceeded.

7. Sliding door arrangement according to claim 6, **characterised in that** the switch apparatus (7) deactivates or switches off the power of the electromagnet (12) of the coupling device.

8. Sliding door arrangement according to any of claims 1 to 7, **characterised in that** the restoring apparatus has a counterweight (20), it being possible for the counterweight (20) to be raised preferably vertically towards a room ceiling or the runner rail (4) when the sliding door (2) is displaced out of the closed position into the open position and for the counterweight (20) to be moved preferably vertically towards a floor when the sliding door (2) is displaced out of the open position into the closed position.

9. Sliding door arrangement according to claim 8, **characterised in that** the mass of the counterweight (20) is measured such that the sliding door (2) is displaced out of the open position into the closed position when the coupling element is separated from the complementary coupling element.

10. Sliding door arrangement according to either claim 8 or claim 9, **characterised in that** the counterweight (20) is guided in a duct arranged on a side face of the sliding door (2).

11. Sliding door arrangement according to any of claims 1 to 10, **characterised in that** the sliding door (2) has at least one actuation element (11), which actuation element (11) can be supported against a frame (3) when the sliding door (2) is in the closed position.

12. Sliding door arrangement according to any of claims 1 to 11, **characterised in that** the sliding door arrangement (1) has an energy source, preferably an accumulator, by means of which energy source the drive device (5) can be supplied with electrical energy.

## Revendications

1. Agencement à porte coulissante comprenant une porte coulissante (2), en particulier une porte coupe-feu coulissante assurant une fermeture hermétique, un rail de roulement (4) et un système d'entraînement (5) pour déplacer la porte coulissante (2), dans lequel la porte coulissante (2) comprend de préférence au moins une couche isolante et de préférence au moins une couche en forme de plaque, dans lequel la porte coulissante (2) est montée avec au moins un mécanisme (10) sur le rail de roulement (4) agencé côté mur et de préférence au-dessus d'une ouverture (8) du mur et est susceptible de coulisser de façon réversible le long du rail de roulement (4) depuis une position d'obturation dans laquelle la porte coulissante (2) couvre l'ouverture (8) du mur, de préférence de manière étanche aux gaz, jusque dans une position d'ouverture dans laquelle la porte coulissante (2) dégage au moins partiellement l'ouverture (8) du mur, dans lequel un élément d'accouplement est raccordé à la porte coulissante (2) et un élément d'accouplement complémentaire, réalisé de manière complémentaire à l'élément d'accouplement, est raccordé au système d'entraînement (5), dans lequel la porte coulissante (2) est couplée de façon détachable au système d'entraînement (5) et est déplaçable au moyen du système d'entraînement (5) hors de la position d'obturation jusque dans la position d'ouverture et/ou depuis la position d'ouverture jusque dans la position d'obturation, dans lequel la porte coulissante (2) comprend un système de rappel au moyen duquel la porte coulissante (2) est déplaçable hors de la position d'ouverture jusque dans la position d'obturation quand l'élément d'accouplement est séparé de l'élément d'accouplement complémentaire,
dans lequel le système d'entraînement (5) comprend un rail de guidage (18) de préférence linéaire et un chariot (22), dans lequel le chariot (22) est déplaçable en direction longitudinale du rail de guidage (18), et dans lequel l'élément d'accouplement complémentaire est raccordé au chariot (22),
dans lequel le système d'entraînement (5) comprend une courroie susceptible d'être entraînée, sur laquelle est fixé le chariot (22), **caractérisé en ce que**
un élément d'entraînement (14) est raccordé à porte coulissante (2), élément d'entraînement (14) sur lequel est fixé l'élément d'accouplement, **en ce que** l'élément d'accouplement est réalisé sous forme d'aimant, et **en ce que** l'élément d'accouplement complémentaire est réalisé sous forme d'aimant.

2. Agencement à porte coulissante selon la revendication 1, **caractérisé en ce que** la courroie est réalisée sous forme de courroie dentée (24), ladite courroie dentée (24) étant menée autour d'un rouleau de montage (25) de préférence dépourvu d'entraînement, et d'un rouleau d'entraînement (26).

3. Agencement à porte coulissante selon l'une des revendications 1 ou 2, **caractérisé en ce que** l'élément d'accouplement est réalisé sous forme d'électroaimant (12), et **en ce que** l'élément d'accouplement complémentaire est réalisé sous forme d'aimant permanent (16).

4. Agencement à porte coulissante selon la revendication 1, **caractérisé en ce qu'**une ligne d'alimentation électrique (L) est raccordée à la porte coulissante (2), ligne au moyen de laquelle l'électroaimant (12) peut être alimenté avec un courant.

5. Agencement à porte coulissante selon la revendication 4, **caractérisé en ce que** la ligne d'alimentation électrique (L) est guidée de préférence dans une chaîne d'énergie (E), une extrémité antérieure de la chaîne d'énergie (E) étant raccordée à un point d'alimentation électrique du côté du mur, et une extrémité postérieure de la chaîne d'énergie (E) étant fixée au dispositif d'accouplement et/ou à l'élément d'entraînement (14).

6. Agencement à porte coulissante selon l'une des revendications 1 à 5, **caractérisé en ce que** l'agencement à porte coulissante (1) comprend un dispositif de commutation (7) qui provoque une séparation de l'élément d'accouplement vis-à-vis de l'élément d'accouplement complémentaire quand une température et/ou une concentration en fumée imposée par le dispositif de commutation (7) est dépassée.

7. Agencement à porte coulissante selon la revendication 6, **caractérisé en ce que** le dispositif de commutation (7) désactive ou coupe le courant de l'électroaimant (12) du dispositif de couplage.

8. Agencement à porte coulissante selon l'une des revendications 1 à 7, **caractérisé en ce que** le dispositif de rappel comprend un contrepoids (20), tel que lors du déplacement de la porte coulissante (2) hors de la position d'obturation jusque dans la position d'ouverture le contrepoids (20) est susceptible d'être soulevé, de préférence verticalement, en direction d'un plafond d'un bâtiment ou du rail de déplacement (4), et dans lequel le contrepoids (20) est déplaçable, lors du déplacement de la porte coulissante (2) hors de la position d'ouverture jusque dans la position d'obturation, de préférence verticalement en direction d'un plancher.

9. Agencement à porte coulissante selon la revendication 8, **caractérisé en ce que** la masse du contrepoids (20) est choisie de telle façon que la porte coulissante (2) est déplacée hors de la position d'ouverture jusque dans la position d'obturation quand l'élément d'accouplement est séparé de l'élément d'accouplement complémentaire.

10. Agencement à porte coulissante selon la revendication 8 ou 9, **caractérisé en ce que** le contrepoids (20) est guidé dans un canal ménagé dans une surface latérale de la porte coulissante (2).

11. Agencement à porte coulissante selon l'une des revendications 1 à 10, **caractérisé en ce que** la porte coulissante (2) comprend au moins un élément d'actionnement (11), lequel est susceptible d'être soutenu contre un cadre dormant (3) quand la porte coulissante (2) se trouve dans la position d'obturation.

12. Agencement à porte coulissante selon l'une des revendications 1 à 11, **caractérisé en ce que** l'agencement à porte coulissante (1) comprend une source d'énergie, de préférence un accumulateur, au moyen de laquelle le système d'entraînement (5) peut être alimenté en énergie électrique.
